# EUROPÄISCHE PATENTSCHRIFT

(11) **EP 1 358 119 B1**
(45) Veröffentlichungstag und Bekanntmachung des Hinweises auf die Patenterteilung: **29.03.2006**
(21) Anmeldenummer: 02701188.1
(22) Anmeldetag: 15.01.2002
(51) Int. Cl.: B65H 29/36, B65H 29/52

(54) **VORRICHTUNG ZUM STAPELFÖRMIGEN ABLEGEN VON BLÄTTERN**
DEPOSIT DEVICE FOR A STACK OF SHEETS
DISPOSITIF POUR EMPILER DES FEUILLES

(30) Priorität: 06.02.2001 DE 10105242
(43) Veröffentlichungstag der Anmeldung: 05.11.2003
(73) Patentinhaber: Wincor Nixdorf International GmbH, 33106 Paderborn (DE)
(72) Erfinder: LANDWEHR, Martin, 33100 Paderborn (DE); JAEGER, Waldemar, 33106 Paderborn (DE); STUKENBERG, Heiner, 33154 Salzkotten (DE)
(86) Internationale Anmeldenummer: PCT/DE2002/000088
(87) Internationale Veröffentlichungsnummer: WO 2002/062691

(56) Entgegenhaltungen:
- EP-A- 0 747 866
- US-A- 4 807 866
- US-A- 4 830 351
- US-A- 5 116 037
- US-A- 5 282 612
- US-A- 5 711 649

## Beschreibung

Die Erfindung betrifft eine Vorrichtung zum stapelförmigen Ablegen von Blättern, insbesondere Banknoten oder Scheckformularen, umfassend ein Gehäuse mit einer in diesem höhenverstellbar angeordneten Ablagefläche zu Aufnahme eines Blattstapels, einen Stapelmechanismus mit zwei an einem Walzenwagen gelagenten, parallel zur Ablagefläche gerichteten und parallel zueinander beabstandeten Walzen, wobei der Walzenwagen aus einer Blattaufnahmestellung nahe einem ersten Ende der Ablagefläche in Richtung auf das zweite Ende der Ablagefläche parallel zu dieser verfahrbar ist, und mit Riemen, die mit jeweils einem Ende nahe den gegenüberliegenden Enden der Ablagefläche an dem Gehäuse festgelegt sind und ausgehend von den Befestigungsstellen parallel zur Ablagefläche um die Walzen herum jeweils zu einem Riemenspeicher, bestehend aus Speicherrollen, geführt sind, und Blattführungsmittel zum Zuführen eines abzulegenden Blattes derart, daß es mit seinem Vorlaufende nahe dem ersten Ende der Ablagefläche auf diese oder die Stapeloberfläche trifft.

Eine Vorrichtung der vorstehend genannten Art ist beispielsweise aus der US-A-5, 282, 612 bekannt.

In diesem Dokument wird ein Blattstapelmechanismus einer Wertscheinkassette beschrieben, bei dem die Wertscheine mittels eines Walzenwagens, bestehend aus einem parallel angeordneten Walzenpaar, der von Riemen jeweils in die eine oder in die andere Richtung auf dem Blattstapel gezogen wird, zu einem Blattstapel gestapelt werden.

Der Erfindung liegt die Aufgabe zugrunde, eine Vorrichtung der eingangs genannten Art anzugeben, die mit einfachen und preiswerten Mitteln eine Antriebslösung zur störungsfreien Ablage der Einzelblätter auf der Ablagefläche beziehungsweise der Stapeloberfläche und das Festhalten der abgelegten Blätter auf der Ablagefläche bereit stellt.

Diese Aufgabe wird erfindungsgemäß dadurch gelöst, dass der Walzenwagen des Stapelmechanismus von Riemen geführt wird, die auf Speicherrollen (36) aufgespult werden, die jeweils auf einer Aufwickelwelle (26) gelagert sind, dass eine der Aufwickelwellen (26) mit einem Antriebsmotor (34) und über ein Getriebe (40, 42) mit der anderen Aufwickelwelle (26) gekoppelt ist und dass die Speicherrollen (36) in die jeweilige Aufwickelrichtung vorgespannt sind.

Der jeweilige Riemenspeicher besteht aus mindestens einer Speicherrolle, auf die der Riemen aufgewickelt beziehungsweise von der er abgewickelt wird, wenn sich die jeweilige Walze des Walzenwagens über die Stapeloberfläche bewegt. Da bei der Hin- und Herbewegung des Walzenwagens stets der Riemen der einen Speicherrolle aufgewickelt und der Riemen der anderen Speicherrolle abgewickelt wird und somit der Wickeldurchmesser der einen Speicherrolle zunimmt, während Wickeldurchmesser der anderen Speicherrolle abnimmt, müssen die Speicherrollen mit unterschiedlichen Drehzahlen angetrieben werden, damit die jeweils abgewickelte Länge des einen Riemens der jeweils aufgewickelten Länge des anderen Riemens entspricht. Dies wäre jedoch eine relativ aufwendige Lösung. Erfindungsgemäß wird daher vorgeschlagen, dass die Speicherrollen jeweils auf einer Aufwickelwelle gelagert sind, dass eine der Aufwickelwellen mit einem Antriebsmotor und über ein Getriebe mit der anderen Aufwickelwelle gekoppelt ist und daß die Speicherrollen in die jeweilige Aufwickelrichtung vorgespannt sind. Dies bietet die Möglichkeit, mit einem einzigen Antriebsmotor beide Aufwickelwellen mit der gleichen Geschwindigkeit anzutreiben und die auftretenden Längenunterschiede beim Aufwickeln beziehungsweise beim Abwickeln der Riemen über die Federvorspannung der Speicherrollen auszugleichen. Wie man erkennt, wird bei dieser Lösung auch kein Antriebsmotor für den Walzenwagen benötigt. Der Walzenwagen wird jeweils von dem Riemen, der gerade aufgewickelt wird, gezogen.

Das Getriebe, welches die beiden Aufwickelwellen miteinander koppelt, ist vorzugsweise ein Riementrieb, beispielsweise ein Zahnriemen. Der Walzenwagen ist zweckmäßigerweise an Seitenwänden des Gehäuses geführt, wobei die Endstellungen des Walzenwagens durch Endschalter bestimmt werden können, welche den Antriebsmotor steuern.

Vorzugsweise ist ein den Walzenspalt überwachender Blattsensor vorgesehen, der feststelllt, ob ein abzulegendes Blatt in den Walzenspalt gelangt ist und mit einer gewissen Zeitverzögerung den Antriebsmotor einschaltet, um den Ablegevorgang einzuleiten. Die Zeitverzögerung ist erforderlich, damit das Vorlaufende des Blattes nach dem Eintritt in den Walzenspalt bis zum ersten Ende der Ablagefläche beziehungsweise des Blattstapels gelangt, so daß die Blätter kantengleich aufeinandergelegt werden können. Ein solcher Blattsensor kann auf einfache Weise durch eine Lichtschranke realisiert werden, deren Lichtweg den Walzenspalt kreuzt. Um elektrische Zuleitungen zu dem beweglichen Wagen zu vermeiden, sind der Lichtsender und der Lichtempfänger der Lichtschranke gehäusefest nahe dem ersten Ende der Ablagefläche angeordnet und auf ein Lichtumlenkelement ausgerichtet, das an dem Walzenwagen jenseits des Walzenspaltes - von dem Lichtsender und dem Lichtempfänger aus betrachtet - angeordnet ist. Solange sich kein Blatt im Walzenspalt befindet, sendet das Lichtumlenkelement den von dem Lichtsender ausgehende Lichtstrahl zu dem Lichtempfänger zurück. Dieser Lichtweg wird durch ein in den Walzenspalt eintretendes Blatt unterbrochen, so daß dadurch ein Schaltvorgang ausgelöst werden kann.

Das Lichtumlenkelement kann ein optisches Prisma oder ein U-förmiger Lichtleiter sein, dessen U-Schenkel in der Blattaufnahmestellung des Walzenwagens auf den Lichtsender beziehungsweise den Lichtempfänger ausgerichtet sind.

Die erfindungsgemäße Vorrichtung ist insbesondere zur Verbindung mit einem Scanner für Scheckformulare bestimmt. In dem Scanner werden Scheckformulare abgetastet und somit gelesen. Nach dem Lesen können sie mittels der erfindungsgemäßen Stapelvorrichtung geordnet abgelegt werden. Ob die Scheckformulare abgelegt werden können oder in anderer Weise weiterverarbeitet werden müssen, kann erst nach vollständigem Scannen des Scheckformulares entschieden werden. Aus Platzgründen wird das Scheckformular während des Lesens schon teilweise durch den Austrittsspalt des Scannergehäuses herausgeschoben. Um zu vermeiden, daß das Scheckformular dabei schon in den Walzenspalt des Walzenwagens der Stapelvorrichtung gelangt und damit den Ablegevorgang auslöst, ist erfindungsgemäß an dem Gehäuse oberhalb der Bewegungsbahn des Walzenwagens eine Blattführungsfläche angeordnet, die zwischen einer ersten Stellung, in der sie in den Zuführweg eines Blattes zum Walzenspalt des Walzenwagens ragt, und einer zweiten Stellung verstellbar ist, in der sie den Zuführweg freigibt. Wenn das Ablegen des Scheckformulares noch nicht gewünscht ist, fängt die Blattführungsfläche das aus dem Scannergehäuse austretende Blatt auf und verhindert, daß das Blatt in den Walzenspalt des Walzenwagens eintritt. Von der Blattführungsfläche kann das gelesene Scheckformular einer anderen Verarbeitung zugeführt werden. Es kann aber auch wieder in den Scanner zurückgezogen werden, um anschließend abgelegt werden zu können. Hierzu wird dann die Blattführungsfläche in ihre zweite Stellung verschoben, in der der Zuführweg zum Walzenspalt des walzenweges freigegeben ist, um so das abzulegende Blatt in den Walzenspalt einzuführen und den Ablegevorgang auszulösen. Die Verstellung der Blattführungsfläche kann auf einfache Weise dadurch erfolgen, daß die Blattführungsfläche in ihre erste Stellung vorgespannt und durch den Walzenwagen in ihre zweite Stellung verstellbar ist.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Figur 1: eine teilweise schematische perspektivische Darstellung einer erfindungsgemäßen Vorrichtung zum stapelförmigen Ablegen von Blättern,
- Figur 2: eine vereinfachte Draufsicht auf die funktionswesentlichen Elemente der in Figur 1 dargestellten Vorrichtung,
- Figur 3: eine vereinfachte Seitenansicht der funktionswesentlichen Elemente der in Figur 1 dargestellten Vorrichtung in Kombination mit einem Blattausgabegerät und mit dem Walzenwagen in einer ersten Stellung und
- Figur 4: eine der Figur 3 entsprechende Ansicht mit dem Walzenwagen in einer zweiten Stellung.

Die in Figur 1 dargestellte Vorrichtung zum Ablegen von Blättern wie Banknoten oder Scheckformularen umfaßt ein rahmenartiges Gehäuse 10 mit Seitenwänden 12, Stirnwänden 14 und einem Boden 18 (Figuren 3 und 4). Innerhalb des Gehäuses 10 ist parallel zum Boden 18 eine Ablagefläche 20 angeordnet und in nicht dargestellter Weise höhenverstellbar geführt. Die Ablagefläche 20 wird durch Federn 22 in eine obere Endstellung vorgespannt.

Die Seitenwände 12 ragen jeweils über die Stirnwände 14 hinaus. In den überstehenden Abschnitten der Seitenwände 12 sind nach oben offene gabelförmige Einschnitte 24 ausgebildet, in denen jeweils eine Aufwickelwelle 26 gelagert ist. Die in der Figur 1 linke Aufwickelwelle ist über Zahnräder 28, 30 mit dem Antriebsritzel 32 eines Antriebsmotors 34 verbunden. Der Motor 34 ist in der Figur 1 aus Gründen der besseren Übersichtlichkeit außerhalb des Gehäuses 10 dargestellt. In der Regel wird man ihn jedoch innerhalb des Gehäuses 10 unterbringen.

Auf beiden Aufwickeiwellen 26 sind jeweils in axialen Abständen drei Riemenrollen 36 drehbar gelagert und jeweils über eine Torsionsfeder38 mit der Aufwickelwelle 26 gekoppelt. Die beiden Aufwickelwellen 26 tragen ferner jeweils ein Ritzel 40, über das ein die beiden Aufwickelwellen 26 koppelnder zahnriemen 42 verläuft, so daß die beiden Aufwickelwellen 26 von dem Antriebsmotor 34 im Gleichlauf angetrieben werden können.

In den Seitenwänden 12 ist jeweils ein parallel zum Boden 18 des Gehäuses 10 gerichteter Führungsschlitz 44 ausgebildet. In den Führungsschlitzen 44 ist ein allgemein mit 46 bezeichneter Walzenwagen oder -schlitten parallel zum Boden 18 und zur Ablagefläche 20 verschiebbar geführt. Der Walzenwagen 46 hat einen aus Seitenwänden 48 und Verbindungsstangen 50 gebildeten Rahmen. An der jeweiligen Außenseite der Seitenwände 48 sind Zapfen 52 angeordnet, die in die Führungsschlitze 44 greifen. Zwischen den Seitenwänden 48 sind parallel zu den Verbindungsstangen 50 eine erste Welle 54 und eine von dieser radial beabstandete zweite Welle 56 gelagert. Auf den Wellen 54 und 56 sind jeweils drei Riemenrollen 58 gelagert, die zusammen eine erste Walze 60 beziehungsweise eine zweite Walze 62 bilden, die zwischen sich einen Walzenspalt 64 begrenzen. Axial zwischen den Riemenrollen 58 sind erste Blattführungselemente 66 beziehungsweise zweite Blattführungselemente 68 angeordnet.

Drei erste Riemen 70 (von denen in den Figuren 2 und 3 jeweils nur einer dargestellt ist) sind mit ihrem einen Ende bei 72 an der Stirnwand 14 befestigt. Von dort erstrecken sie sich zunächst parallel zur Ablagefläche 20 zum Walzenwagen 46, um eine Riemenrolle 58 der ersten Walze 60 herum und zurück zu einer Speicherrolle 36, auf die der andere Riemenendabschnitt aufgewickelt ist. Ebenso sind drei zweite Riemen 74 vorgesehen (von denen in den Figuren 2 und 3 ebenfalls nur einer dargestellt ist), die mit ihrem einen Ende bei 76 an der anderen Stirnwand 14 befestigt sind, sich von dieser bis zu einer Riemenrolle 58 der zweiten Walze 62, um diese herum und wieder zurück zu einer Speicherrolle 36 erstrecken, auf die der andere Endabschnitt des Riemens 74 aufgewickelt ist.

Bewegt sich der Walzenwagen 46 aus der in den Figuren dargestellten rechten Endstellung in Richtung auf das andere Längsende des Gehäuses 10, so werden die Obertrume der ersten Riemen 70 von den zugehörigen Speicherrollen 36 abgewickelt und die Untertrume der ersten Riemen 70 auf die Ablagefläche 20 beziehungsweise die Oberfläche eines auf der Ablagefläche 20 gebildeten Blattstapels 78 aufgewalzt. Umgekehrt werden die Obertrume der zweiten Riemen 74 gleichzeitig auf die zugehörigen Speicherrollen 36 aufgewickelt, während die Untertrume der zweiten Riemen 74 von der Ablagefläche 20 beziehungsweise der Oberfläche des Blattstapels 78 abgehoben werden. Bewegt sich der Walzenwagen 46 in der umgekehrten Richtung, werden die ersten Riemen 70 aufgewickelt und die zweiten Riemen 74 abgewickelt.

Die Wickel auf den Speicherrollen 36 sind dabei so gebildet, daß die ersten Riemen 70 und die zweiten Riemen 74 stets durch die Torsionsfedern gespannt werden, welche die Speicherrollen 36 in Aufwickelrichtung vorspannen. Diese Vorspannung ermöglicht einen Ausgleich der Längendifferenz zwischen den ersten Riemen 70 und den zweiten Riemen 74, die bei der Bewegung des Walzenwagens 46 dadurch eintritt, daß sich der Wickeldurchmesser an den Speicherrollen 36 für die ersten Riemen 70 und die zweiten Riemen 74 jeweils in entgegengesetzter Richtung ändert.

Aus der vorstehenden Beschreibung erkennt man auch, daß der Walzenwagen 46 keinen eigenen Antrieb benötigt, sondern daß die eine Aufwickelwelle 26, die durch den Motor 34 angetrieben wird, ihrerseits die andere Aufwickelwelle 26 in gleicher Drehrichtung und mit gleicher Drehzahl antreibt, wobei der Walzenwagen 46 durch diejenigen Riemen, die jeweils aufgewickelt werden, gezogen wird.

Nahe dem in der Figur 1 rechten Ende des Gehäuses 10 ist oberhalb der Speicherrollen 36 ein gebogenes Blattführungsblech 80 angeordnet, das auf den Oberkanten der Seitenwände 12 aufliegt und nach unten umgebogene seitliche Fortsätze 82 hat, an denen jeweils ein in den jeweiligen Führungsschlitz 44 eingreifender Zapfen 84 befestigt ist. Das Blattführungsblech 80 ist durch eine nicht dargestellte Feder in Richtung des Pfeiles A in die in der Figur 3 dargestellte Stellung vorgespannt und kann gegen diese Federvorspannung durch den Walzenwagen 46 aus der in Figur 3 dargestellten Endstellung in die in der Figur 4 dargestellte Endstellung verschoben werden.

Der Walzenspalt 64 des Walzenwagens 46 wird durch eine Lichtschranke überwacht, durch die festgestellt werden kann, ob ein abzulegendes Blatt in den Walzenspalt 64 eingetreten ist. Die Lichtschranke umfaßt eine Leuchtdiode 86 und einen Fotoempfänger 88, die beide in nicht dargestellter Weise an einem gehäusefesten Träger so angeordnet sind, daß die Lichtsenderichtung beziehungsweise die Lichtempfangsrichtung im wesentlichen parallel zur Bewegungsrichtung des Walzenwagens 46 gerichtet sind. An dem Walzenwagen 46 befindet sich ein Lichtumlenkelement in Form eines optischen Prismas 90, das das von der Leuchtdiode 86 ausgehende und durch den Walzenspalt 64 hindurchtretende Licht von dem Prisma 90 um zweimal 90° wieder durch den Walzenspalt 64 zurück zu dem Fotoempfänger 88 gelenkt wird. Dieser doppelte Lichtweg wird durch ein Blatt, das in den Walzenspalt 64 eingeführt wird, unterbrochen, so daß der von der Lichtschranke 86, 88, 90 gebildete Blattsensor auf ein Blatt im Walzenspalt 64 ansprechen kann.

In den Figuren 3 und 4 ist oberhalb des Gehäuses 10 ein Gerät 92 angedeutet, das an einem Ausgabespalt 94 abzulegende Blätter ausgibt. Bei dem Gerät 92 kann es sich beispielsweise um einen Scanner zum Lesen von Scheckformularen handeln. Soll ein Scheckformular in dem Gerät 92 zunächst nur gelesen werden, so wird es einmal komplett unter dem Lesekopf durchgeschoben, wobei es aus dem Austrittsschlitz 94 austritt und auf dem Blattführungsblech 80 entlanggleitet, das sich in der in der Figur 3 dargestellten Stellung befindet. Soll das Scheckformular dann anschließend in dem Gehäuse 10 abgelegt werden, so wird der Walzenwagen 46 aus der in der Figur 3 dargestellten Stellung in die in der Figur 4 dargestellte Blattaufnahmestellung transportiert, in welcher der Walzenspalt 64 mit dem Austrittsschlitz 94 des Gerätes 92 fluchtet. Diese Stellung wird durch eine Gabellichtschranke 96 definiert, die in der Blattaufnahmestellung des Walzenwagens 46 durch eine mit dem Walzenwagen verbundene Fahne 98 unterbrochen wird (Figur 2). Das zwischenzeitlich eingezogene Scheckformular wird dann wieder durch den Austrittsschlitz 94 des Gerätes 92 ausgegeben und in den Walzenspalt 64 eingeführt, wobei es durch die Blattführungselemte 66, 68 geführt wird. Dabei unterbricht es den Lichtweg der Lichtschranke 86, 88, 90. Mit einer gewissen Zeitverzögerung, die sicherstellt, daß das Blatt in den Walzenspalt 64 soweit eingeschoben wird, bis das Vorlaufende des Blattes auf dem Blattstapel oder der Ablagefläche aufsteht, wird dann der Walzenwagen 46 durch Einschalten des Antriebsmotors 34 in der Figur 1 nach links bewegt, wobei das abzulegende Blatt durch die ersten Riemen 70 auf die Ablagefläche 20 oder die Oberseite des auf dieser befindlichen Blattstapels aufgewalzt wird, während gleichzeitig die zweiten Riemen 74 von der Ablagefläche beziehungsweise der Stapeloberseite abgehoben werden. Erreicht der Walzenwagen 46 seine in der Figur 1 linke Endstellung, die durch eine weitere Gabellichtschranke 100 definiert wird, so kehrt der Antriebsmotor 34 seine Antriebsrichtung um. Der Walzenwagen 46 wird wieder in die in der Figur 3 dargestellte Stellung zurückgezogen, wobei sich die Untertrume der zweiten Riemen 74 auf die Oberfläche des soeben abgelegten Blattes legen und damit die Blätter des Stapels 78 auf der Ablagefläche 20 festhalten.

Um die abgelegten Blätter leichter entnehmen zu können, kann das Gehäuse 10 in ein Gehäuseunterteil 102 und ein Gehäuseoberteil 104 unterteilt sein, die durch ein Gelenk 106 miteinander verbunden sind, so daß das Gehäuseunterteil 102 zusammen mit der Ablagefläche 20 und den abgelegten Blättern nach unten geschwenkt werden kann, wie das in Figur 4 durch gestrichelte Linien angedacht ist. Die Walzen 60, 62, die Riemen 70, 74 und die Riemenspeicher 36 bleiben dagegen mit dem Gehäuseoberteil 104 ortsfest.

## Patentansprüche

1. Vorrichtung zum stapelförmigen Ablegen von Blättern, insbesondere Banknoten oder Scheckformularen, umfassend ein Gehäuse (10) mit einer in diesem höhenverstellbar angeordneten Ablagefläche (20) zur Aufnahme eines Blattstapels (78), einen Stapelmechanismus mit zwei an einem aus einer Blattaufnahmestellung nahe einem ersten Ende der Ablagefläche (20) in Richtung auf das zweite Ende der Ablagefläche (20) parallel zu dieser verfahrbaren Walzenwagen (46) gelagerten, parallel zur Ablagefläche (20) gerichteten Walzen (60, 62), die parallel zueinander beabstandet sind und zwischen sich einen Walzenspalt (64) begrenzen, und mit mindestens einem Riemen (70), der mit einem Ende nahe dem ersten Ende der Ablagefläche (20) an dem Gehäuse (10) festgelegt ist und ausgehend von der Befestigungsstelle (72) parallel zur Ablagefläche (20) und um eine erste der zwei Walzen (60) herum zu einem ersten Riemenspeicher geführt ist, und mit mindestens einem zweiten Riemen (74), der mit einem Ende nahe dem zweiten Ende der Ablagefläche (20) an dem Gehäuse (10) festgelegt ist und ausgehend von der Befestigungsstelle (76) parallel zu der Ablagefläche (20) und um die zweite Walze der zwei Walzen (62) herum zu einem zweiten Riemenspeicher geführt ist, und Blattführungsmittel (66, 68) zum Zuführen eines abzulegenden Blattes derart, dass es mit seinem Vorlaufende nahe dem ersten Ende der Ablagefläche (20) auf diese oder die Stapeloberfläche trifft, wobei die Blattführungsmittel in dem Walzenspalt (64) angeordnete erste und zweite Leitflächen für die anzulegenden Blätter umfaßt, und wobei der jeweilige Riemenspeicher eine Speicherrolle (36) ist, auf die der Riemen (70,74) aufwickelbar ist, **dadurch gekennzeichnet, dass** die Speicherrollen (36) jeweils auf einer Aufwickelwelle (26) gelagert sind, dass eine der Aufwickelwellen (26) mit einem Antriebsmotor (34) und über ein Getriebe (40, 42) mit der anderen Aufwickelwelle (26) gekoppelt ist und dass die Speicherrollen (36) in die jeweilige Aufwickelrichtung vorgespannt sind.

2. Vorrichtung nach Anspruch 1, **dadurch gekennzeichnet, dass** das Getriebe ein Riementrieb (40, 42) ist.

3. Vorrichtung nach Anspruch 1, **dadurch gekennzeichnet, dass** an dem Gehäuse (10) oberhalb der Bewegungsbahn des Walzenwagens (46) eine Blattführungsfläche (80) angeordnet ist, die zwischen einer ersten Stellung, in der sie in den Zuführweg eines Blattes zum Walzenspalt (64) des Walzenwagens (46) ragt, und einer zweiten Stellung verstellbar ist, in der sie den Zuführweg freigibt.

4. Vorrichtung nach Anspruch 3, **dadurch gekennzeichnet, dass** die Blattführungsfläche (80) in ihre erste Stellung vorgespannt und durch den Walzenwagen (46) in ihre zweite Stellung verstellbar ist.

5. Vorrichtung nach einem der Ansprüche 1 bis 4, **dadurch gekennzeichnet, dass** das Gehäuse (10) ein die Ablagefläche (20) enthaltendes Gehäuseunterteil (102) und ein Gehäuseoberteil (104) hat, an dem die Walzen (60, 62), die Riemen (70, 74) und die Speicherrollen (36) angeordnet sind, und dass das Gehäuseunterteil (102) über ein Gelenk (106) mit dem Gehäuseoberteil (104) verbunden ist.

## Claims

1. Apparatus for depositing sheets in stacks, in particular banknotes or cheque forms, comprising a housing (10) having a storage surface (20) arranged in the latter such that it can be displaced vertically in order to accommodate a stack (78) of sheets, a stacking mechanism having two rolls (60, 62) which are oriented parallel to the storage surface (20) and are mounted on a roll carriage (46) which can be moved from a sheet accommodation position close to a first end of the storage surface (20) in the direction of the second end of the storage surface (20), parallel to the latter, which are spaced apart parallel from each other and bound a roll gap (64) between them, and having at least one belt (70), which is fixed to the housing (10) with one end close to the first end of the storage surface (20) and, starting from the fixing point (72), is guided parallel to the storage surface (20) and around a first of the two rolls (60) to a first belt store, and having at least one second belt (74), which is fixed to the housing (10) with one end close to the second end of the storage surface (20) and, starting from the fixing point (76), is guided parallel to the storage surface (20) and around the second roll of the two rolls (62) to a second belt store, and sheet guiding means (66, 68) for feeding in a sheet to be deposited in such a way that its leading end close to the first end of the storage surface (20) encounters the latter or the stack surface, the sheet guiding means comprising first and second guide surfaces arranged in the roll gap (64) for the sheets to be deposited, and the respective belt store being a storage roller (36), onto which the belt (70, 74) can be wound, **characterized in that** the storage rollers (36) are in each case mounted on a winding shaft (26), **in that** one of the winding shafts (26) is coupled to a drive motor (34) and, via a gear mechanism (40, 42), to the other winding shaft (26), and **in that** the storage rollers (36) are pre-tensioned in the respective winding direction.

2. Apparatus according to Claim 1, **characterized in that** the gear mechanism is a belt drive (40, 42).

3. Apparatus according to Claim 1, **characterized in that**, on the housing (10), above the movement path of the roll carriage (46), there is arranged a sheet guide surface (80), which can be displaced between a first position, in which it projects into the feed path of a sheet to the roll gap (64) of the roll carriage (46), and a second position, in which it clears the feed path.

4. Apparatus according to Claim 3, **characterized in that** the sheet guide surface (80) is prestressed into its first position and can be displaced into its second position by the roll carriage (46).

5. Apparatus according to one of Claims 1 to 4, **characterized in that** the housing (10) has a lower housing part (102) containing the storage surface (20), and an upper housing part (104) on which the rolls (60, 62), the belts (70, 74) and the storage rollers (36) are arranged, and **in that** the lower housing part (102) is connected to the upper housing part (104) via a joint (106).

## Revendications

1. Dispositif pour empiler des feuilles, notamment des billets de banque ou des chèques, comportant un boîtier (10) ayant une surface (20) de dépose disposée avec possibilité de réglage en hauteur dans ce boîtier et destinée à recevoir une pile (78) de feuilles, comportant un mécanisme d'empilement ayant deux cylindres (60, 62) qui sont mutuellement distants en parallèle et délimitent entre eux une emprise (64), sont orientés parallèlement à la surface (20) de dépose et sont montés sur un chariot (46) à cylindres pouvant être déplacé parallèlement à la surface (20) de dépose, à partir d'une position de réception de feuille proche d'une première extrémité de la surface (20) de dépose, en direction de la deuxième extrémité de la surface (20) de dépose, et comportant au moins une courroie (70), qui est fixée par une extrémité sur le boîtier (10) près de la première extrémité de la surface (20) de dépose et qui, en partant du point (72) de fixation, est guidée parallèlement à la surface (20) de dépose et en passant autour d'un premier (60) des deux cylindres vers un premier magasin de courroie constitué de bobines de stockage, et comportant au moins une deuxième courroie (74), qui est fixée par une extrémité sur le boîtier (10) près de la deuxième extrémité de la surface (20) de dépose et qui, en partant du point (76) de fixation, est guidée parallèlement à la surface (20) de dépose et en passant autour du deuxième (62) des deux cylindres vers un deuxième magasin de courroie constitué de bobines de stockage, et comportant des moyens (66, 68) de guidage de feuille pour apporter une feuille à déposer de telle sorte qu'elle rencontre par son extrémité avant la surface (20) de dépose, ou la surface de la pile, près de la première extrémité de la surface (20) de dépose, les moyens de guidage de feuille comprenant des premières et deuxièmes surfaces directrices pour les feuilles à déposer, surfaces qui sont disposées dans l'emprise (64) des cylindres, et le magasin de courroie respectif étant une bobine (36) de stockage sur laquelle la courroie (70, 74) peut être enroulée, **caractérisé en ce que** les bobines (36) de stockage sont montées sur un arbre (26) enrouleur respectif, **en ce qu'**un des arbres (26) enrouleurs est couplé à un moteur (34) d'entraînement, et à l'autre arbre (26) enrouleur par l'intermédiaire d'une transmission (40, 42), et **en ce que** les bobines (36) de stockage sont précontraintes dans le sens d'enroulement respectif.

2. Dispositif suivant la revendication 1, **caractérisé en ce que** la transmission est une transmission (40, 42) par courroie.

3. Dispositif suivant la revendication 1, **caractérisé en ce qu'**une surface (80) de guidage de feuille est disposée sur le boîtier (10) au-dessus de la voie de déplacement du chariot (46) à cylindres, surface qui peut être déplacée entre une première position, dans laquelle elle fait saillie dans le chemin d'alimentation d'une feuille vers l'emprise (64) des cylindres du chariot (46) à cylindres, et une deuxième position dans laquelle elle libère le chemin d'alimentation.

4. Dispositif suivant la revendication 3, **caractérisé en ce que** la surface (80) de guidage de feuille est précontrainte dans sa première position, et peut être mise dans sa deuxième position par le chariot (46) à cylindres.

5. Dispositif suivant l'une des revendications 1 à 4, **caractérisé en ce que** le boîtier (10) possède une partie (102) inférieure de boîtier contenant la surface (20) de dépose et une partie (104) supérieure de boîtier sur laquelle sont disposés les cylindres (60, 62), les courroies (70, 74) et les bobines (36) de stockage, et **en ce que** la partie (102) inférieure de boîtier est assemblée à la partie (104) supérieure de boîtier par l'intermédiaire d'une articulation (106).
